# EUROPÄISCHE PATENTSCHRIFT

(11) **EP 1 820 899 B1**
(45) Veröffentlichungstag und Bekanntmachung des Hinweises auf die Patenterteilung: **02.12.2009**
(21) Anmeldenummer: 07001322.2
(22) Anmeldetag: 22.01.2007
(51) Int. Cl.: D21F 9/00, B65D 5/42

(54) **Verfahren zur Einbringung von RFID-Tags in Wellpappe**
Method for inserting RFID tags in corrugated cardboard
Procédé destiné à la pose d'étiquettes RFID dans du carton ondulé

(30) Priorität: 16.02.2006 DE 102006007290
(43) Veröffentlichungstag der Anmeldung: 22.08.2007
(73) Patentinhaber: Texmag GmbH Vertriebsgesellschaft, 8800 Thalwil (CH)
(72) Erfinder: Ernst, Thomas, 33813 Oerlinghausen (DE)
(74) Vertreter: Peterreins, Frank

(56) Entgegenhaltungen:
- EP-A2- 1 284 320
- WO-A-2006/119279
- US-A1- 2004 065 743
- US-B1- 6 481 631
- US-B1- 6 667 092

## Beschreibung

### Gebiet der Erfindung

Die Erfindung betrifft ein Verfahren zur Herstellung bzw. Bestückung von Pappe, derart, dass Informationsträger zwischen zwei Materiallagen eingebracht werden können, sowie ein derart hergestelltes Materialstück aus Pappe.

### Stand der Technik

Aus dem Stand der Technik sind Anlagen zur Herstellung von Wellpappe bekannt, deren prinzipieller Aufbau in **Fig. 1** dargestellt ist. Eine solche Anlage umfasst eine oder mehrere einseitige Gruppen, bei denen jeweils eine glatte und eine geriffelte Bahn zusammengefügt werden. Die so zusammengefügten Bahnen werden einseitige Bahnen genannt. Bei der Zusammenführung und Kaschierung werden die einseitigen Bahnen und eine Deckbahn zu einer einzigen Bahn zusammengeführt. und kaschiert. Der Bereich bis hier hin wird auch als Nassende bezeichnet. Nach der Kaschierung durchläuft die Bahn einen Heiz- und Zugbereich. Hier wird die Bahn durch Einbringung von Hitze getrocknet. In der abschließenden Endverarbeitung wird die Wellpappenbahn an den Rändern beschnitten und je nach Bedarf weiter in gewünschte Formate geschnitten und in ein Lager transportiert.

Weiterhin sind aus dem Stand der Technik Informationsträger wie z.B. RFID-Tags/RFID-Transponder (RFID steht für Radio Frequency Identification, was gleichbedeutend ist mit Funk-Erkennung) bekannt, die zur Kennzeichnung von z.B. Artikeln in einem Warenhaus dienen können. Solche Tags können kontaktlos ausgelesen werden, so dass ein Korb voller Waren für die Erfassung an einer Kasse nicht mehr ausgeleert werden muss. RFID-Tags werden im Stand der Technik wie herkömmliche Preisschilder auf Verpackungen aufgeklebt.

Das manuelle Aufkleben von Tags auf Güter ist fehlerbehaftet und aufwendig.

US-B1-6481631 offenbart ein Substrat versehen mit wenigstens einem Teil eines Systems zur kontaktlosen Identifizierung von Artikeln, einschließlich wenigstens einer elektronischen Vorrichtung, die eine Vorrichtung zur Übertragung und zum Empfang elektromagnetischer Wellen beinhaltet, die mit dem elektronischen Modul gekoppelt ist, wodurch es möglich ist, die empfangenen Signale zu verarbeiten und wieder andere Signale zu übertragen. Das Substrat basiert auf Zellulosefasern und die elektronische Vorrichtung wird in das Substrat eingebracht. Ein Verfahren zur Herstellung eines solchen Substrates ist auch offenbart.

US-B1-6667092 offenbart eine gewellte Struktur mit einem ersten und zweiten Deckenpapier, mit einem gewellten Medium zwischen dem ersten und dem zweiten Deckenpapier. Ein RF Prozessor ist zwischen einem der Deckenpapiere und dem gewellten Medium gekoppelt. Das Verfahren zum Bilden einer gewellten Struktur mit einem eingebetteten RFID Prozessor beinhaltet das Bereitstellen eines Deckenpapiers und eines gewellten Mediums, Positionieren eines RF Prozessors zuwischen dem Deckenpapier und dem gewellten Medium, und Befestigen des Deckenpapiers und des gewellten Mediums zusammen mit dem dazwischen angeordneten RF Prozessor.

WO 2006/119279 A offenbart ein Verstärkungsband, das eine Mehrzahl von RFID Vorrichtungen beinhaltet, die auf wenigstens eine erste Hauptoberfläche des Verstärkungsbandes in longitudinal voneinander beabstandeter Weise entlang der Länge des Verstärkungsbandes aufgebracht sind. Auch sind Verstärkungskonstrukte offenbart (z.B. nichtgewellte oder gewellte Pappcontainerrohlinge), die ein Verstärkungsband beinhalten, wobei das Verstärkungsband wenigstens eine daran befestigte RFID Vorrichtung umfasst. Ein erstes Verfahren zum Herstellen solcher Konstrukte beinhaltet das Aufbringen von Verstärkungsband mit der befestigten RFID Vorrichtung auf wenigstens einen Teilbereich wenigstens einer ersten Papierschicht, und Paaren einer zweiten Papierschicht mit der ersten Papierschicht, so dass das Verstärkungsband und die wenigstens eine RFID Vorrichtung zwischen der ersten und zweiten Papierschicht positioniert ist, um das Konstrukt zu bilden.

US 2004/065743 A1 bezieht sich auf ein Verfahren zum Herstellen eines Artikels (1), der eine Schicht (2) umfasst und wenigstens ein Element (4) mit einer bestimmten Dicke, welches die folgenden Schritte umfasst: Bereitstellen einer Schicht (2) mit wenigstens einer ersten Aushöhlung (3) durch Aufbringen, auf eine Seite, einer Struktur (5), die wenigstens eine Schicht umfasst, die ein Element trägt, wobei die Struktur bezüglich der Schicht (2) so positioniert ist, dass das Element (4) wenigstens teilweise in der Aushöhlung (3) beherbergt ist.

### Zusammenfassung der Erfindung

Der vorliegenden Erfindung liegt folglich die Aufgabe zu Grunde, die bekannten Verfahren und Anlagen zu verbessern.

Erfindungsgemäß wird diese Aufgabe durch ein Verfahren und ein Materialstück aus Pappe gemäß den angehängten unabhängigen Ansprüchen gelöst. Vorteilhafte Ausführungsformen werden in den abhängigen Ansprüchen beschrieben.

Für eine lückenlose Nachvollziehbarkeit des Warenstroms von Transportverpackungen sowie der automatischen Inhaltsidentifizierung ist ein innen liegender RFID-Tag innerhalb der Wellpappe bzw. zwischen den einzelnen Wellpappenbahnen vorgesehen. Hierfür muss das Tag während dem Produktionsprozess der Wellpappe an der Wellpappenanlage eingebracht werden. Die richtige Positionierung in Längs- sowie auch in Querrichtung ist ebenfalls wesentlich .

Erfindungsgemäß wird ein Verfahren zur Herstellung von Pappe bzw. einer Materialbahn aus Pappe bereitgestellt, wobei mindestens zwei Materiallagen miteinander verbunden werden und Informationsträger zwischen den mindestens zwei Materiallagen eingebracht werden ,wobei zumindest eine der außen liegenden Bahnen mit einer Markierung (X, Y) versehen wird, die auf den innen liegenden Informationsträger hinweist. Bevorzugt ist zumindest eine der Materiallagen eine einseitige Bahn, die durch eine einseitige Gruppe der Wellpappanlage erzeugt wurde.

Die Informationsträger können auf eine die Informationsträger tragende Materiallage aufgebracht werden, bevor diese Materiallage mit einer weiteren, die Informationsträger bedeckenden Materiallage verbunden wird. Dies geschieht bevorzugt vor der Kaschierstelle und hinter dem Leimwerk.

Die Materialbahn wird nach der Verbindung aller Materiallagen in Querrichtung (X-Richtung) zerschnitten, wobei Querrichtung relativ zur Durchlaufrichtung zu betrachten ist, um die Materialbahn in Materialstücke zu vereinzeln, wobei die Informationsträger zuvor derart eingebracht werden, dass sich diese anschließend an vorbestimmten Positionen in den Materialstücken befinden. Hierzu ist insbesondere die Bahnlage und/oder Bahngeschwindigkeit und/oder Totzeit zwischen Aufbringung des Informationsträgers und Zerschneidung in Querrichtung zu berücksichtigen.

Die Materiallagen werden während der Herstellung der Materialbahn in Längsrichtung (Y-Richtung) bewegt, wobei die Längsrichtung relativ zur Durchlaufrichtung zu betrachten ist, und die Informationsträger werden auf die tragende Materiallage an Positionen in Bezug auf die Längsausdehnung dieser Materiallage zeitlich gesteuert aufgebracht, unter Berücksichtigung von anschließend erfolgenden vorbestimmten Schnitten in Querrichtung (X-Richtung), des Abstandes der Position, an welcher die Querschnitte durchgeführt werden, von der Position, an welcher die Informationsträger aufgebracht werden, und von der Bewegung, welche die Materialbahn zwischen der Aufbringungsposition und der Querschneideposition durchgeführt.

An der Aufbringungsposition ist ein Positionierungssystem mit einem Speicher für Informationsträger vorgesehen, damit die Informationsträger durch das Positionierungssystem kontinuierlich auf die tragende Materiallage, die an dem Positionierungssystem vorbeiläuft, aufgebracht werden können.

Das Verfahren wird in einer Wellpappanlage mit einem Nassende und einem Trockenende durchgeführt. Als Nassende einer Wellpappanlage werden die einseitigen Gruppen und die Zusammenführung und Kaschierstelle aus **Fig. 1** bezeichnet. Das Trockenende umfasst den Heiz- und Zugbereich sowie die Endverarbeitung.

Die verwendete Wellpappanlage kann mindestens eine einseitige Gruppe, eine Zusammenführungsstelle, eine Kaschierstelle, einen Heiz- und Zugbereich und/oder eine Endverarbeitungsstelle aufweisen.

Die Informationsträger enthalten Einrichtungen, damit die Informationen mittels elektromagnetischer Strahlung, akustomagnetischer Strahlung, Radiofrequenzwellen und/oder Ultraschallwellen von dem Informationsträger ausgelesen werden können, insbesondere sind die Informationsträger RFID-Transponder oder EAS-Tags.

Erfindungsgemäß ist zumindest eine der außen liegende Bahnen mit einer Markierung (X,Y) versehen, die auf einen innen liegenden Informationsträger hinweist. Eine solche Markierung kann z.B. eine farbliche Markierung, ein Label oder ein Inline-Druck sein.

Das Vorsehen einer Markierung hat den Vorteil, dass das Schnittmuster in Bezug auf den Informationsträger auf einfache Weise ausgerichtet werden kann. Ein sich kumulierender Versatz mit der Folge, dass einige Schnittmuster keinen Informationsträger aufweisen, wird vermieden, und der Informationsträger hat bei einer Verpackung, die aus dem Schnittmuster gebildet wird, stets dieselbe Position. Das Schnittmuster kann innerhalb der Wellpappanlage optimal ausgerichtet werden und auf die Weise Verschnitt verhindert werden. Außerdem kann die von außen sichtbare Markierung dazu dienen, dass ein automatischer RFID-Scanner den Ort des RFID-Tags präzise lokalisieren kann, so dass die Auslesesicherheit erhöht ist. Wenn also eine Verpackung zum Transport von Waren verwendet wird, hat dies entsprechende logistische Vorteile.

Die Erfindung umfasst ebenfalls ein Materialstück aus Pappe, insbesondere aus Wellpappe, welches innerhalb der Materiallagen der Pappe bzw. Wellpappe einen Informationsträger enthält; wobei das Materialstück mit einer Maskierung (X, Y) versehen ist, die auf den innen liegenden Informationstrräger hinweist. Das Materialstück weist die Vorteile auf, die durch das erfindungsgemäße Verfahren erzielt werden, so können z.B. die Informationsträger eine Einrichtung enthalten, damit die Informationen mittels elektromagnetischer Strahlung, akustomagnetischer Strahlung, Radiofrequenzwellen und/oder Ultraschallwellen von dem Informationsträger ausgelesen werden können. Die Informationsträger können RFID-Transponder oder EAS-Tags sein.

Es wird des weiteren eine Verpackung offenbart, welche teilweise oder vollständig aus Pappe, insbesondere Wellpappe besteht, wobei innerhalb der Pappe ein Informationsträger enthalten ist. Diese Verpackung weist die Vorteile auf, die aus einem der erfindungsgemäßen Verfahren resultieren oder aus dem Materialstück aus Pappe.

Es wird weiterhin eine Anlage offenbart, die alle Aspekte des erfindungsgemäßen Verfahrens ausführen kann und hierzu angepasste und geeignete Mittel aufweist. Alle obigen Ausführungen gelten analog.

Ebenso wird ein System zur Aufbringung von Informationsträgern auf eine Materiallage offenbart, wobei das System mindestens ein Positionierungssystem aufweist, das derart innerhalb der Anlage angeordnet werden kann, dass die Informationsträger zwischen zwei Materiallagen eingebracht werden können.

Das Positionierungssystem ist vorteilhafterweise mit einer Steuerungseinrichtung verbunden, welche geeignet ist, das Positionierungssystem derart zu steuern, dass sich die Informationsträger anschließend an vorbestimmten Positionen in den Materialstücken befinden.

Eine Steuerungseinrichtung steuert optional das Positionierungssystem für die Aufbringung der Informationsträger in Bezug auf die Längsrichtung (Y-Richtung) der Materiallage bzw. der einseitigen Bahn unter Berücksichtigung der Parameter Abstand des Positionierungssystems von der Querschneidevorrichtung, Art und Geschwindigkeit der Bewegung, welche die Materialbahn zwischen dem Positionierungssystem und der Querschneidevorrichtung durchgeführt, und/oder Geometrie der vorbestimmten Materialstücke.

Bevorzugt ist mindestens ein Sensor zur Messung der Geschwindigkeit der Materiaibahn zwischen dem Positionierungssystem und der Querschneidevorrichtung vorgesehen. Das Positionierungssystem kann einen Speicher für Informationsträger aufweisen, damit die Informationsträger durch das Positionierungssystem kontinuierlich auf eine tragende Materiallage bzw. eine einseitige Bahn aufgebracht werden können.

### Kurze Beschreibung der Zeichnungen

Weitere Aspekte und Vorteile der vorliegenden Erfindung werden aus der detaillierten Beschreibung der beigefügten Zeichnungen deutlich werden.
- Fig. 1: ist eine schematische Übersichtsdarstellung einer Anlage zur Herstellung von Wellpappe;
- Fig. 2: ist eine schematische Darstellung einer einseitigen Gruppe einer Anlage zur Herstellung von Wellpappe;
- Fig. 3: ist eine schematische Darstellung einer Zusammenführung, Kaschierstelle und eines Heiz- und Zugbereichs; und
- Fig. 4: ist eine schematische Darstellung einer Endverarbeitung ;
- Fig. 5: ist eine schematische Darstellung einer Pappe mit Informationsträger gemäß der vorliegenden Erfindung.

### Detaillierte Beschreibung der bevorzugten Ausführungsformen

**Fig. 2** zeigt eine schematische Darstellung einer einseitigen Gruppe. In einer Anlage zur Herstellung von Wellpappe kann es eine oder mehrere derartige einseitige Gruppen geben. Sie sind von ihrer Funktion und ihrem prinzipiellen Aufbau gleich.

Das Papier oder papierartige Ausgangsmaterial befindet sich auf Vorratsrollen **1.** Die Vorratsrollen **1** sind stets paarweise angeordnet, wobei das Material von einer Rolle abgewickelt wird, während die andere Rolle als Ersatz bereitgehalten wird. Ist das Material einer Rolle erschöpft, so wird an der Stelle **2** auf die andere Rolle gespleißt, so dass die Materialzufuhr nicht abreißt. Von da aus wird das Papier in einen ersten Materialspeicher **3** geleitet. Hier wird Papier gespeichert, um die Verzögerung der Papierzufuhr, die beim Spleißen auf eine neue Rolle entsteht, zu kompensieren. Zur Regelung des Speicherinhalts im Speicher **3** können die Umlenkrollen rechts und links im Speicher aufeinander zu bewegt oder voneinander entfernt werden.

Vom ersten Speicher **3** wird das Papier zu der Lagebeeinflussungsvorrichtung **4** geleitet. Das Papier wird nach der Lagebeeinflussungsvorrichtung **4** über Walzen geleitet, wo es erhitzt wird, insbesondere mit Walzen, die von innen mit heißem Wasserdampf gespeist werden. Zudem wird das Papier auf dem Weg angefeuchtet, damit es besser verformbar ist und sich zwei Papierlagen später leichter verbinden lassen.

Dann wird die Bahn, die von einer Seite kommt, über eine Riffelwalze **5** geführt, wo sie in eine wellige Form gezwungen wird. Die Leimvorrichtung **6** trägt Leim auf diese Bahn auf. Von der anderen Seite kommt eine zweite Bahn, die dann mit der gewellten Bahn zu einer einseitigen Bahn verleimt wird.

Die erzeugte einseitige Bahn wird auf die Brücke **8** befördert. Hier ist ein zweiter Vorrat, der so genannte Brückenvorrat **7** angeordnet. Er dient als Reserve für die weitere Herstellung. Beim Umspleißen von einer Vorratsrolle **1** auf eine andere wird üblicherweise die Herstellung der einseitigen Bahn verlangsamt, um ein sicheres und somit langsameres Anspleißen zu erlauben. Für diesen Zeitraum dient der Brückenvorrat **7** als Reserve, damit der Herstellungsprozess mit einer Geschwindigkeit von ca. 100 bis 400 Metern pro Minute weiterlaufen kann. Nach dem Wechsel auf eine neue Vorratsrolle **1** wird die Geschwindigkeit beim Erzeugen der einseitigen Bahn auf einen überdurchschnittlichen Wert angehoben, um den Brückenvorrat **7** wieder aufzufüllen.

**Fig. 3** zeigt eine schematische Darstellung einer Zusammenführung, Kaschierstelle und eines Heiz- und Zugbereichs. Hierhin werden die eine oder mehrere einseitige Bahnen geleitet. Die Lagebeeinflussungsvorrichtungen **11, 12** regeln die Lage der einseitigen Bahnen sowie die benötigten Bahnspannungen. Von einer Decklagenvorratsrolle **9** wird die Decklage über einen Vorratsspeicher zur Lagebeeinflussungsvorrichtung **10** geleitet.

Nach den Lagebeeinflussungsvorrichtungen **10, 11, 12** werden die Bahnen über einen Vorheizer **13** und ein Leimwerk **14** zur Kaschierung **20** geleitet, wo die Bahnen zusammengefügt werden. Hier ist eine möglichst genaue Positionierung der Bahnen zueinander wünschenswert.

Vor der Kaschierung werden Informationsträger **26,** z.B. RFID-Tags, durch das System **18** auf die einseitige Bahn **16** aufgebracht, bevor diese mit der Deckbahn **15** zusammengeführt wird. Bevorzugt werden die RFID-Tags **26** auf die Bahn **16** zwischen dem Leimwerk **14** und der Kaschierung **20** aufgebracht, da der frisch aufgetragene Leim die Anhaftung der Tags **26** unterstützt. Zum Aufbringen der Tags **26** können z.B. mechanische oder pneumatische Vorgänge ausgenutzt werden. Alternativ oder zusätzlich kann das System zum Aufbringen von Tags **26** auch an den Positionen, die durch Bezugszeichen **19** angezeigt sind, zum Einsatz gebracht werden. Hierdurch wird ermöglicht, dass Tags **26** zwischen verschiedenen Lagen einer mehrlagigen Wellpappbahn eingebracht werden können.

In Wellpappanlagen können mehrere Aufträge gleichzeitig gefertigt werden. Die Bahn kann durch einen Rill- und Schneidautomat **24** in Längsrichtung zerteilt werden. Die so aufgeteilten Seiten einer Bahn können dann unterschiedlich weiterverarbeitet werden. Es kann wünschenswert sein, dass jeweilige Endprodukte jeweils mit RFID-Tags **26** bestückt sind. Aus diesem Grund kann das System **18** so ausgelegt werden, dass es eine Mehrzahl von Aufbringköpfen umfasst, die unabhängig voneinander gesteuert werden können. Die Aufbringköpfe können dann unabhängig voneinander quer zur Durchlaufrichtung der Bahn verfahren werden und sie können in unterschiedlichen zeitlichen Abständen RFID-Tags **26** aufbringen.

In der Arbeitsvorbereitung sind alle erforderlichen Maße, wie z.B. die gesamte Kontur der späteren Kartonage bekannt. Dies betrifft alle erforderlichen Abmaße, Ausstanzungen, Rillungen, Grifftaschen usw. Diese Informationen werden dem Steuersystem übergeben und zur Positionierung der RFID-Tags **26** verwendet. Weiterhin muss noch durch die Arbeitsvorbereitung/Planung festgelegt werden, an welcher Position die RFID-Tags **26** innerhalb der Wellpappe zur Einbringung kommen sollen, wie beispielsweise in Bezug zu anderen Schnitt/Rillkanten bzw. zu einem Koordinatenbezugspunkt. Hierauf wird im Rahmen der **Fig. 5** detaillierter eingegangen.

Das System **18** umfasst einem Speicher für eine ausreichende Anzahl von Tags und eine Positioniervorrichtung für den Aufbringkopf bzw. Köpfe. Diese Positioniervorrichtung ist in der Lage, jede beliebige Position quer zur Laufrichtung des Papiers anzufahren und so den Aufbringkopf in die gewünschte Position zur Bahnlage zu bringen.

Durch optionale zusätzliche Messungen der Bahnlagen und Breiten im Bereich der Zusammenführung, die bei den Lagebeeinflussungsvorrichtungen **10, 11, 12** installiert werden kann, sowie im Bereich des Rill- und Schneidautomaten **24** kann die erforderliche Position des RFID-Tags **26** genau bestimmt werden. Zur Hilfe können noch weitere Messsysteme zur Breiten-, Lagen-, Schrumpfbestimmung usw. oder aber eine Randbeschnitterfassung, die den Wegschnitt im Bereich des Rill- und Schneidautomaten charakterisiert, eingesetzt werden. Somit kann das Tag zielgenau vor der Kaschierung **20** eingebracht werden.

Für die Lageposition des Tags in Längsrichtung kann wie folgt vorgegangen werden. Im Querschneider **25** wird die Bahn in Querrichtung entsprechend der benötigten Formatlänge für die Weiterverarbeitung zugeschnitten. Um das Tag **26** nun im vorderen Teil der Wellpappenanlage passend zu positionieren, muss der Einbringzeitpunkt so synchronisiert werden, dass er in Bezug zur Querschnittlinie am Querschneider **25** richtig zum Liegen kommt. Hierfür kann das Schnittsignal vom Querschneider verwendet werden. Dieses, im Zusammenhang mit einer Geschwindigkeitsberechnung oder aber Längenmessung der Ware, ermöglicht die Ermittlung des richtigen Einbringzeitpunktes des RFID-Tags **26.** Die Geschwindigkeit der Bahn kann z.B. mit einem Geschwindigkeitsmessmittel **22** erfasst werden. Der Abstand zwischen dem System **18** und dem Querschneider **25** ist aus dem Anlagenaufbau bekannt. Gerade wenn eine besonders genaue Positionierung der RFID-Tags **26** erwünscht ist, sollte die tatsächliche, gegenwärtige Bahngeschwindigkeit bei der Steuerung des Systems **18** berücksichtigt werden. Bei Bahngeschwindigkeiten von ca. 100 bis 400 Metern pro Minute ist die Berücksichtigung von Bahngeschwindigkeitsschwankungen ein wichtiger Faktor.

Es soll noch erwähnt werden, dass bei Auftragswechsel, d.h. bei Umstellung von der Fertigung auf eine neue Pappzielform, eine zeitrichtige Umschaltung der Einbringpositionen erforderlich sein kann. Dies ist bei der Steuerung des Systems **18** zu berücksichtigen.

Weiterhin umfasst die Anlage einen Kurz-Querschneider **23.** Dieser ermöglicht Ausschussstellen herauszuschneiden, insbesondere nach einem Formatwechsel oder aber bei Maschinenstillstand. Dieser Kurz-Querschneider **23** hat in der Regel eine andere Arbeitsperiodenlänge als die Formatlänge, so dass die dort herausgehauenen Stücke unter Umständen bei der Steuerung des Systems **18** zu berücksichtigen sind.

Nach der Kaschierung **20** wird die Bahn im Heiz- und Zugbereich **21** getrocknet. Umlaufende Bänder ziehen die Bahn durch diesen Bereich, dabei wird sie an Heizelementen vorbeigeleitet. Durch Einbringung von Wärme wird der Pappe Feuchtigkeit entzogen und sie wird getrocknet.

**Fig. 4** ist eine schematische Darstellung einer Endverarbeitung. Die Bahngeschwindigkeit wird durch das Geschwindigkeitsmessmittel **22** erfasst. Die Bahn wird dann vom Kurz-Querschneider **23** weitergeleitet zum Rill- und Schneidautomat **24.** Im Querschneider **25** wird die Bahn in Querrichtung auf gewünschte Abmessungen geschnitten und in ein Lager geleitet, das auf der rechten Seite der **Fig. 4** schematisch dargestellt ist.

**Fig. 5** zeigt ein Beispiel eines in Längs- und Querrichtung zugeschnittenen Wellpappbogens mit einem Informationsträger **26** gemäß der Erfindung, wobei in Längsrichtung Rillungen (spätere Faltlinien) eingearbeitet sind. Schnitte und Faltungen quer zur Durchlaufrichtung (CL) werden in der Endverarbeitung vorgenommen.

Das Tag **26** wird in seiner Position durch seinen Abstand von der Achse in Durchlaufrichtung, also X-Koordinate, und durch seinen Abstand von der in Durchlaufrichtung hinteren Rohkante, die quer zur Durchlaufrichtung ist, also Y-Koordinate bestimmt. Der Fachmann kann selbstverständlich auch ein anderes geeignetes Koordinatensystem wählen. Bei einer solchen Positionsangabe ist zu berücksichtigen, dass in der Wellpappenanlage noch ein Randstreifen abgeschnitten wird, eine entsprechende Schrumpfung durch Trocknen entsteht und auch in der Weiterverarbeitung an allen vier Rohkanten der Formate noch etwas weggeschnitten wird. Dieses muss alles entsprechend berücksichtigt werden, so dass das RFID-Tag **26** nach der letztendlichen Bearbeitung an der richtigen Position zur angegebenen Referenzkanten- oder Rillposition zur Einbringung kommt. Vorteilhafterweise kann die gewünschte Position des RFID-Tags **26** durch einen Bediener der Anlage durch eine bedienungsfreundliche Maske, z.B. mit einer Anzeige ähnlich zu **Fig. 5****,** eingegeben bzw. geändert werden. Die Steuerung der Anlage kann ebenfalls so ausgelegt werden, dass gleichzeitig mit der Eingabe über einen herzustellenden Auftrag die Position für das RFID-Tag **26** mit übergeben wird.

Erfindungsgemäß wird zumindest eine der außen liegenden Bahnen **15** oder **17** mit einer Markierung versehen, die auf einen innen liegenden Informationsträger **26** hinweist. Solche Markierungen werden bevorzugt erst hinter dem Heiz- und Zugbereich **21** aufgebracht. Sie sollen später von außen sichtbar sein, daher kann es auch vorteilhaft sein, wenn sie erst im Rahmen der späteren Endverarbeitung aufgebracht werden. Wenn sie im Rahmen der Wellpappenfertigung aufgebracht werden, können für ihre Positionierung alle Informationen und Steuergrößen, die zur Positionierung der RFID-Tags **26** bereits vorhanden sind, in analoger Weise verwendet werden. So ist es z.B. möglich, die Markierungen synchronisiert zu der Aufbringung des RFID-Tags **26** zu positionieren.

Wie oben beschrieben und wie beispielsweise in Figur 5 zu sehen ist, wird zumindest eine der außen liegende Bahnen **15** oder **17** mit einer Markierung (X, Y) versehen, die auf die X- und Y-Position des innen liegenden Informationsträgers hinweist. Für ihre Positionierung können alle Informationen und Steuergrößen, die zur Positionierung der RFID-Tags **26** bereits vorhanden sind, in analoger Weise verwendet werden. So ist es z.B. möglich, die Markierungen synchronisiert zu der Aufbringung des RFID-Tags **26** zu positionieren.

Das Vorsehen einer Markierung hat den Vorteil, dass das Schnittmuster in Bezug auf den Informationsträger auf einfache Weise ausgerichtet werden kann. Ein sich kumulierender Versatz mit der Folge, dass einige Schnittmuster keinen Infonnationsträger aufweisen, wird vermieden, und der Informationsträger hat bei einer Verpackung, die aus dem Schnittmuster gebildet wird, stets dieselbe Position. Das Schnittmuster kann innerhalb der Wellpappanlage optimal ausgerichtet werden und auf die Weise Verschnitt verhindert werden. Außerdem kann die von außen sichtbare Markierung dazu dienen, dass ein automatischer RFID-Scanner den Ort des RFID-Tags präzise lokalisieren kann, so dass die Auslesesicherheit erhöht ist. Wenn also eine Verpackung zum Transport von Waren verwendet wird, hat dies entsprechende logistische Vorteile.

## Patentansprüche

1. Verfahren zur Herstellung von Pappe bzw. einer Materialbahn aus Pappe, wobei mindestens zwei Materiallagen miteinander verbunden werden, wobei Informationsträger (26) zwischen den mindestens zwei Materiallagen (15, 16, 17) eingebracht werden,
**dadurch gekennzeichnet, dass** zumindest eine der außen liegenden Bahnen (15, 17) mit einer Markierung (X, Y) versehen wird, die auf den innen liegenden Informationsträger (26) hinweist.

2. Verfahren gemäss Anspruch 1, **dadurch gekennzeichnet, dass** der Informationsträger (26) auf eine die Informationsträger tragende Materiallage aufgebracht wird, bevor diese Materiallage mit einer weiteren, den Informationsträger bedeckenden Materiallage verbunden wird.

3. Verfahren gemäss Anspruch 1 oder 2, **dadurch gekennzeichnet, dass** die Materialbahn nach der Verbindung aller Materiallagen in Querrichtung (X-Richtung) zerschnitten wird, um die Materialbahn in Materialstücke zu vereinzeln, wobei die Informationsträger (26) zuvor derart eingebracht werden, dass sich diese anschliessend an vorbestimmten Positionen in den Materialstücken befinden.

4. Verfahren gemäss Anspruch 3, **dadurch gekennzeichnet, dass** die Materiallagen während der Herstellung der Materialbahn in Längsrichtung (Y-Richtung) bewegt werden, und dass die Informationsträger (26) auf die tragende Materiallage an Positionen in Bezug auf die Längsausdehnung dieser Materiallage zeitlich gesteuert aufgebracht werden unter Berücksichtigung von
- anschliessend erfolgenden vorbestimmten Schnitten in Querrichtung (X-Richtung),
- des Abstandes der Position, an welcher die Querschnitte durchgefühlt werden, von der Position, an welcher die Informationsträger (26) aufgebracht werden, und
- von der Bewegung, welche die Materialbahn zwischen der Aufbringungsposition und der Querschneideposition durchführt.

5. Verfahren gemäss einem der vorhergehenden Ansprüche, **dadurch gekennzeichnet, dass** an der Aufbringungsposition ein Positionierungssystem mit einem Speicher für Informationsträger (26) vorgesehen ist, damit die Informationsträger (26) durch das Positionierungssystem kontinuierlich auf die tragende Materiallage, die an dem Positionierungssystem vorbeiläuft, aufgebracht werden können.

6. Verfahren gemäss einem der vorhergehenden Ansprüche, **dadurch gekennzeichnet, dass** das Verfahren in einer Wellpappanlage mit einem Nassende und einem Trockenende durchgeführt wird.

7. Verfahren gemäss Anspruch 6, **dadurch gekennzeichnet, dass** die Weilpappanlage mindestens eine einseitige Gruppe, eine Zusammenführungsstelle, eine Kaschierstelle (20), einen Heiz- und Zugbereich und/oder eine Endverarbeitungsstelle aufweist.

8. Verfahren gemäss einem der vorhergehenden Ansprüche, **dadurch gekennzeichnet, dass** die Informationsträger (26) Einrichtungen enthalten, damit die Informationen mittels elektromagnetischer Strahlung, akustomagnetischer Strahlung, Radiofrequenzwellen und/oder Ultraschallwellen von dem Informationsträger (26) ausgelesen werden können.

9. Verfahren gemäss einem der vorhergehenden Ansprüche, **dadurch gekennzeichnet, dass** die Informationsträger (26) RFID-Transponder oder EAS-Tags sind.

10. Materialstück aus Pappe, insbesondere aus Wellpappe, wobei die Pappe mindestens zwei Materiallagen (15, 16, 17) aufweist, und wobei zwischen den Materiallagen ein Informationsträger (26) enthalten ist,
**dadurch gekennzeichnet, dass** das Materialstück mit einer Markierung (X, Y) versehen ist, die auf den innen liegenden Informationsträger (26) hinweist.

11. Materialstück aus Pappe gemäss Anspruch 10, **dadurch gekennzeichnet, dass** der Informationsträger (26) eine Einrichtungen enthält, damit die Informationen mittels elektromagnetischer Strahlung, akustomagnetischer Strahlung, Radiofrequenzwellen und/oder Ultraschallwellen von dem Informationsträger (26) ausgelesen werden können.

12. Materialstück aus Pappe gemäss Anspruch 10 oder 11, **dadurch gekennzeichnet, dass** der Informationsträger (26) ein RFID-Transponder oder ein EAS-Tag ist.

## Claims

1. A method of producing paperboard or a web of material of paperboard,
wherein at least two layers of material are joined together, wherein information carriers (26) are implanted between the at least two layers (15, 16, 17) of material,
**characterized in that**,
at least one of the outer lying layers (15, 17) is provided with a marking (X, Y), which points to the internally lying information carrier (26).

2. The method as in claim 1, **characterized in that** the information carrier (26) is applied to a layer of material carrying the information carriers before the layer of material is joined to another layer of material covering the information carrier.

3. The method as in claim 1 or 2, **characterized in that** after all the layers of material have been joined together, the web of material is severed in the transverse direction (x-direction) to singulate the web of material into pieces of material, the information carriers (26) previously being implanted such that they are subsequently located at predefined positions in the pieces of material.

4. The method as in claim 3, **characterized in that** during the production of the web of material, the layers of material are moved in the longitudinal direction (y-direction), and **in that** the information carriers (26) are applied to the carrying layer of material in a time-controlled manner at positions relative to the longitudinal extent of the layer of material, taking into account
- predefined cuts that are subsequently to be made in the transverse direction (x-direction),
- the distance of the position at which the cross-cuts are made from the position at which the information carriers (26) are applied, and
- the movement executed by the web of material between the application position and the cross-cutting position.

5. The method as in one of the preceding claims, **characterized in that** there is provided, at the application position, a positioning system having a storage for information carriers (26), so that the information carriers (26) can be continuously applied to the carrying layer of material, which travels past the positioning system.

6. The method as in one of the preceding claims, **characterized in that** the method is performed in a corrugated paperboard apparatus having a wet end and a dry end.

7. The method as in claim 6, **characterized in that** the corrugated paperboard apparatus comprises at least one single-facer section, one double-facer station, one laminating station (20), one heating and stretching area and/or one final processing station.

8. The method as in one of the preceding claims, **characterized in that** the information carriers (26) contain devices whereby the information can be read from the information carrier (26) by means of electromagnetic radiation, acoustomagnetic radiation, radiofrequency waves and/or ultrasonic waves.

9. The method as in one of the preceding claims, **characterized in that** the information carriers (26) are RFID transponders or EAS tags.

10. A piece of paperboard material, particularly of corrugated paperboard, wherein the paperboard has at least two layers (15, 16, 17) of material, and wherein an information carrier (26) is contained within the layers of material,
**characterized in that** the piece of material is provided with a marking (X, Y), which points to the internally disposed information carrier (26).

11. The piece of paperboard material as in claim 10, **characterized in that** the information carrier (26) contains a devices, so that the information can be read from the information carrier (26) by means of electromagnetic radiation, acoustomagnetic radiation, radiofrequency waves and/or ultrasonic waves.

12. The piece of paperboard material as in claim 10 or 11, **characterized in that** the information carrier (26) is an RFID transponder or an EAS tag.

## Revendications

1. Procédé de fabrication de carton ou d'une bande de matière en carton, au moins deux couches de matière étant reliées l'une à l'autre, des supports d'information (26) étant insérés entre les au moins deux couches de matière (15, 16, 17),
**caractérisé en ce qu'**au moins une des bandes situées à l'extérieur (15, 17) est munie d'un marquage (X, Y) qui indique la présence du support d'information (26) situé à l'intérieur.

2. Procédé selon la revendication 1, **caractérisé en ce que** le support d'information (26) est monté sur une couche de matière portant le support d'information, avant que cette couche de matière ne soit reliée à une autre couche de matière couvrant le support d'information.

3. Procédé selon la revendication 1 ou 2, **caractérisé en ce que** la bande de matière est découpée dans le sens transversal (sens X) après liaison de toutes les couches de matière pour séparer la bande de matière en morceaux de matière, les supports d'information (26) étant introduits auparavant de telle sorte que ceux-ci se trouvent ensuite à des positions prédéfinies dans les morceaux de matière.

4. Procédé selon la revendication 3, **caractérisé en ce que** les couches de matière sont déplacées dans le sens longitudinal (sens Y) pendant la fabrication de la bande de matière, et **en ce que** les supports d'information (26) sont mis en place sur la couche de matière support à des positions par rapport à l'extension longitudinale de cette couche de matière de manière commandée dans le temps en tenant compte
- des coupes prédéfinies réalisée ensuite dans le sens transversal (sens X)
- de la distance entre la position à laquelle les coupes transversales sont réalisées, et la position, à laquelle les supports d'information (26) sont mis en place et
- du mouvement effectué par la bande de matière entre la position de mise en place et la position de coupe transversale.

5. Procédé selon l'une quelconque des revendications précédentes, **caractérisé en ce qu'**à la position de mise en place, il est prévu un système de positionnement avec une mémoire pour support d'information (26), pour que les supports d'information (26) puissent être mis en place de manière continue par le système de positionnement sur la couche de matière support, qui défile devant le système de positionnement.

6. Procédé selon l'une quelconque des revendications précédentes, **caractérisé en ce que** le procédé est réalisé dans une ligne de carton ondulé avec une extrémité humide et une extrémité sèche.

7. Procédé selon la revendication 6, **caractérisé en ce que** la ligne de carton ondulé présente au moins un groupe unilatéral, un poste de regroupement, un poste de collage (20), une zone de chauffage et de traction et/ou un poste de finition.

8. Procédé selon l'une quelconque des revendications précédentes, **caractérisé en ce que** les supports d'information (26) contiennent des équipements, pour que les informations du support d'information (26) puissent être lues à l'aide d'un rayonnement électromagnétique, d'un rayonnement acoustomagnétique, d'ondes radiofréquences et/ou d'ondes ultrasons.

9. Procédé selon l'une quelconque des revendications précédentes, **caractérisé en ce que** les supports d'information (26) sont des transpondeurs RFID ou des étiquettes EAS.

10. Morceau de matière en carton, en particulier en carton ondulé, le carton présentant au moins deux couches de matière (15, 16, 17) et un support d'information (26) étant contenu entre les couches de matière, **caractérisé en ce que** le morceau de matière est muni d'un marquage (X, Y) qui indique la présence du support d'information (26) situé à l'intérieur.

11. Morceau de matière en carton selon la revendication 10, **caractérisé en ce que** le support d'information (26) contient des équipements, pour que les informations du support d'information (26) puissent être lues à l'aide d'un rayonnement électromagnétique, d'un rayonnement acoustomagnétique, d'ondes radiofréquences et/ou d'ondes ultrasons.

12. Morceau de matière en carton selon la revendication 10 ou 11, **caractérisé en ce que** le support d'information (26) est un transpondeur RFID ou une étiquette EAS.
